# EUROPÄISCHE PATENTSCHRIFT

(11) **EP 3 475 573 B1**
(45) Veröffentlichungstag und Bekanntmachung des Hinweises auf die Patenterteilung: **05.08.2020**
(21) Anmeldenummer: 16731591.0
(22) Anmeldetag: 22.06.2016
(51) Int. Cl.: F04C 25/02, F04C 29/06, F04C 29/12

(54) **KFZ-VAKUUMPUMPEN-ANORDNUNG**
MOTOR VEHICLE VACUUM PUMP ARRANGEMENT
ENSEMBLE DE POMPES À VIDES DE VÉHICULE AUTOMOBILE

(43) Veröffentlichungstag der Anmeldung: 01.05.2019
(73) Patentinhaber: Pierburg Pump Technology GmbH, 41460 Neuss (DE)
(72) Erfinder: CRAMER, Sebastian, 50259 Pulheim (DE); AL-HASAN, Nabil Salim, 41352 Korschenbroich (DE); MÜLLER, Daniel, 40723 Hilden (DE)
(74) Vertreter: terpatent Patentanwälte ter Smitten Eberlein-Van Hoof Rütten Daubert
(86) Internationale Anmeldenummer: PCT/EP2016/064429
(87) Internationale Veröffentlichungsnummer: WO 2017/220141

(56) Entgegenhaltungen:
- EP-A1- 2 853 748
- DE-A1-102010 029 551
- JP-A- 2012 087 701
- JP-A- 2016 044 606
- US-A- 3 459 275

## Beschreibung

Die Erfindung betrifft eine elektrische KFZ-Vakuumpumpen-Anordnung mit einem Gehäuseverbund mit einer Einlassöffnungsanordnung und einer Auslassöffnungsanordnung, der ein Pumpenaggregat und einen Antriebsmotor aufweist, wobei das Pumpenaggregat ein Pumpenrotorgehäuse bestehend aus einer einlass- und auslassseitigen Stirnwand und einem dazwischen angeordneten Pumpenrotorgehäuseteil aufweist, die einen Pumpenrotorraum einschließen, in dem ein Pumpenrotor vorgesehen ist, wobei der Antriebsmotor einen Motorrotor und einen Motorstator aufweist, wobei Schalldämpfungsmittel zur Geräuschreduzierung vorgesehen sind, wobei die Schalldämpfungsmittel mindestens zwei hintereinander geschaltete Schalldämpfungsräume aufweisen, wobei der erste Schalldämpfungsraum über eine erste Verbindungsanordnung fluidisch mit dem Pumpenrotorraum und über eine zweite Verbindungsanordnung fluidisch mit dem zweiten Schalldämpfungsraum verbunden ist und wobei der zweite Schalldämpfungsraum fluidisch mit der Auslassöffnungsanordnung verbunden ist, wobei mindestens ein Schalldämpfungsmittel in Form einer Bohrungsanordnung für die Auslassöffnungsanordnung vorgesehen ist.

Eine elektrisch angetriebene KFZ-Vakuumpumpe generiert in einem Kraftfahrzeug (KFZ) unabhängig von dem Betriebszustand eines Verbrennungsmotors einen Unterdruck von beispielsweise absolut 100 Millibar, der beispielsweise zum Betrieb eines pneumatischen Bremskraftverstärkers und/oder anderer pneumatisch betriebener Nebenaggregate benötigt wird. Bei einer elektrischen KFZ-Vakuumpumpen-Anordnung liegt die elektrische Leistung des Antriebsmotors typischerweise im Bereich von 100 W bei kleinen Vakuumpumpen und bei mehreren 100 W bei großen Vakuumpumpen. Je nach Pumpleistung und Drehzahl des Pumpaggregats können die Schallemissionen so erheblich sein, dass umfangreiche Maßnahmen zur Schalldämpfung und/oder zur Schallabschirmung vorgenommen werden müssen. Ein Beispiel hierfür ist in der WO 2014/135202 A1 beschrieben. Der Aufbau dieser elektrischen Vakuumpumpe ist jedoch aufgrund der eingesetzten Schalldämpfungsmittel sehr aufwendig und bedingt einen relativ großen Bauraum.

Eine gattungsgemäße KFZ-Vakuumpumpen-Anordnung ist aus der JP 2012-87701 A bekannt. Aber auch hier ist die Schalldämpfung aufgrund des Aufbaus und der Anordnung für viele Anwendungen nicht ausreichend.

Aufgabe der Erfindung ist es daher, eine elektrische KFZ-Vakuumpumpen-Anordnung mit geringen Schallemissionen zu schaffen, die die obengenannten Nachteile auf einfache und kostengünstige Art und Weise vermeidet.

Diese Aufgabe wird erfindungsgemäß dadurch gelöst, dass die Auslassöffnungsanordnung als Bohrungsanordnung in Form von aufeinander folgenden Bohrungselementen in der auslassseitigen Stirnwand, in dem Pumpenrotorgehäuseteil und in der einlassseitigen Stirnwand vorgesehen ist. Es hat sich erwiesen, dass durch eine derartig einfache Maßnahme die auftretenden Schallemissionen erheblich verringert werden können. Die Vakuumpumpe benötigt hierdurch einen geringeren Bauraum und ist kostengünstiger herstellbar. Durch die besondere Ausgestaltung der Auslassöffnungsanordnung können bestehende Gehäuseteile für die Auslassöffnung genutzt werden und es wird eine erhebliche Schalldämpfung durch die Reflektionseigenschaften der Bohrungsanordnung gewährleistet.

In einer besonders vorteilhaften Ausführungsform ist der erste Schalldämpfungsraum in der auslassseitigen Stirnwand integriert. Des Weiteren kann die erste Verbindungsanordnung aus einem ersten Pumpenauslass mit einem Rückschlagventil und einem zweiten, in Drehrichtung des Pumpenrotors gesehen, versetzt angeordneten Pumpenauslass bestehen.

In vorteilhafter Weise wird der erste Schalldämpfungsraum durch ein auf eine vom Pumpenrotor abgewandte Seite der auslassseitigen Stirnwand angeordnetes Deckelelement hergestellt, wobei die zweite Verbindunganordnung als Nut in der auslassseitigen Stirnwand ausgeführt ist.

In einer besonders vorteilhaften, Bauraum-freundlichen Ausführungsform weist der Gehäuseverbund ein Abschlussdeckelelement auf, das die auslassseitige Stirnwand derart umgreift, dass ein zweiter Schalldämpfungsraum ausgebildet ist.

Die Schalldämpfung kann noch einmal dadurch verbessert werden, dass sich das Bohrungselement in der einlassseitigen Stirnwand zur Auslassseite hin gerichtet aufweitet.

In vorteilhafter Weise ist das Pumpenaggregat koaxial zu dem Antriebsmotor angeordnet, wobei eine Rotorwelle des Antriebsrotors in der einlassseitigen Stirnwand über Lagermittel gelagert ist.

Darüber hinaus ist es bauraumgünstig, wenn die Einlassöffnungsanordnung in der einlassseitigen Stirnwand vorgesehen ist.

Grundsätzlich sind alle Typen rotatorischer Pumpaggregate geeignet. Besonders bevorzugt ist als Pumpaggregat ein Flügelzellen-Pumpaggregat. Die Erfindung wird nachfolgend anhand einer Zeichnung näher erläutert, hierbei zeigt:
Figur 1 eine perspektivische Ansicht einer erfindungsgemäßen elektrischen KFZ-Vakuumpumpen-Anordnung, und
Figur 2 eine Schnittansicht eines Pumpenaggregates und eines Teils des Antriebsmotors der KFZ-Vakuumpumpen-Anordnung aus Figur 1.

In den Figuren 1 und 2 ist eine elektrische KFZ-Vakuumpumpen-Anordnung 2 dargestellt, die in einem Kraftfahrzeug der Bereitstellung von Vakuum mit einem absoluten Druck von beispielsweise 100 mbar und niedriger dient. Das Vakuum wird hauptsächlich als potentielle Energie für Aktuatorik genutzt, beispielsweise für einen pneumatischen Bremskraftverstärker oder andere pneumatische KFZ-Aktuatoren. Ein elektrischer Antrieb für KFZ-Vakuumpumpen wird in zunehmendem Maße erforderlich, weil der KFZ-Verbrennungsmotor während des Fahrzeug-Betriebes nicht ständig läuft.

Die KFZ-Vakuumpumpen-Anordnung 2 besteht im Wesentlichen aus einem Gehäuseverbund 4, der einen Antriebsmotor 6 und ein Pumpenaggregat 8 aufweist. Der Antriebsmotor 6 ist hierbei in einem topfförmigen Motorgehäuse 10 vorgesehen und weist auf bekannte Weise einen Antriebsrotor 12 (siehe hierzu Figur 2) und einen nicht weiter dargestellten Antriebsmotorstator auf. Das Pumpenaggregat 8 weist ein Pumpenrotorgehäuse 14 auf, das aus einer einlass- und auslassseitigen Stirnwand 16, 18 und einem dazwischen angeordneten Pumpenrotorgehäuseteil 20 besteht (siehe auch hier insbesondere Figur 2). Der Gehäuseverbund 4 besitzt des Weiteren ein Abschlussdeckelelement 22, das die auslassseitige Stirnwand 18 und das Pumpenrotorgehäuseteil 20 umgreift und auf die einlassseitige Stirnwand 16 formschlüssig angreift. Das Rotorgehäuse 14 mit dem Abschlussdeckelelement 22 ist über ein erstes Flanschelement 24 mit dem topfförmigen Antriebsmotorgehäuse 10 verbunden. Das erste Flanschteil 24 schließt wiederum unter Zwischenschaltung von Dämpfungskörper 26 auf ein zweites Flanschteil 28 an, über das die KFZ-Vakuumpumpen-Anordnung 2 mit einem Karosseriebauteil eines Kraftfahrzeuges verbunden werden kann.

Die Figur 1 zeigt des Weiteren eine Einlassöffnungsanordnung 30 in Form eines Kunststoffrohrelementes, das in der einlassseitigen Stirnwand 16 vorgesehen ist und durch die aus einem KFZ-Aktuator abzuleitende Luft in das Pumpenaggregat 8 zu führen ist. Mit 32 ist die Auslassöffnungsanordnung bezeichnet, aus der die vom Pumpenaggregat 8 komprimierte Luft in die Umgebung abgeführt wird,

Figur 2 zeigt nun eine Schnittansicht des Pumpenaggregats 8 sowie eines Teils des Antriebsmotors 6. Wie bereits oben angedeutet, weist der Antriebsmotor 6 einen Antriebsrotor 12 auf, der drehfest auf einer Antriebsrotorwelle 34 befestigt ist, wobei die Antriebsrotorwelle 34 gleichzeitig als Rotorwelle für einen in einem Pumpenrotorraum 35 des Pumpenrotorgehäuses 14 vorgesehenen Pumpenrotor 36 dient. Die Antriebsrotorwelle 34 ist hierbei über ein als Wälzlager ausgebildetes Lagermittel 38 in der einlassseitigen Stirnwand 16 gelagert.

Der guten Ordnung halber sei festgehalten, dass mit 40 ein elektrisches Verbindungskabel bezeichnet ist zur Stromversorgung des Antriebsmotors 6. Die durch die Einlassöffnungsanordnung 30 angesaugte und im Rotorraum 35 durch den als Flügelzellenrotor ausgebildete Pumpenrotor 36 komprimierte Luft wird durch eine erste Verbindungsanordnung 42 aus dem Rotorraum 35 ausgestoßen. Die erste Verbindungsanordnung 42 besteht hierbei auf bekannte Weise aus einem ersten Pumpenauslass 44, der zur Geräuschreduzierung ein Rückschlagventil 46 besitzt und aus einem zweiten Pumpenauslass 48, der in Drehrichtung des Pumpenrotors 36 versetzt angeordnet ist. Über diese erste Verbindungsanordnung 42 gelangt die komprimierte Luft in einen ersten Schalldämpfungsraum 50, der in der auslassseitigen Stirnwand 18 integriert ist. Hierzu weist der erste Schalldämpfungsraum 50 auf der vom Pumpenrotor 36 abgewandten Seite der auslassseitigen Stirnwand 18 ein Deckelelement 52 auf. Durch dieses Deckelelement 52 wird auch die zweite Verbindungsanordnung 54 hergestellt, die im Wesentlichen als Nut 56 in der auslassseitigen Stirnwand 18 ausgeführt ist. Über diese zweite Verbindungsanordnung 54 wird die komprimierte, in einem ersten Schalldämpfungsraum 50 gedämpfte Luft in einen zweiten Schalldämpfungsraum 58 überführt. Dieser Schalldämpfungsraum 58 wird im Wesentlichen dadurch hergestellt, dass das Abschlussdeckelelement 22 die auslassseitige Stirnwand 18 fluiddicht umgreift. Die komprimierte Luft wird dann über die als Bohrungsanordnung 60 ausgebildete Auslassöffnungsanordnung 32 an die Umgebung abgegeben. Die Bohrungsanordnung 60 ist hierbei aus aufeinander folgenden Bohrungselementen 62, 64 und 66 aufgebaut. Das Bohrungselement 62 ist in der auslassseitigen Stirnwand 18, das Bohrungselement 64 im Pumpenrotorgehäuseteil 20 und das Bohrungselement 66 in der einlassseitigen Stirnwand 16 vorgesehen. Dadurch, dass die Bohrungsanordnung 60 auf diese Weise ein langgestrecktes Rohrelement ausformt, kann noch einmal eine zusätzliche Dämpfung des Luftschalles erreicht werden. Das Bohrungselement 66 ist darüber hinaus zur Auslassseite hin gerichtet aufgeweitet, wodurch aufgrund einer Druckänderung eine nochmalige Schallreduzierung vorgenommen wird.

Es sollte deutlich sein, dass je nach Bauform der elektrischen KFZ-Vakuumpumpen-Anordnung 2 auch die zweite Verbindungsanordnung 54 zusätzlich oder alleinig als Bohrungsanordnung ausgebildet sein kann.

## Patentansprüche

1. Elektrische KFZ-Vakuumpumpen-Anordnung mit
einem Gehäuseverbund (4) mit einer Einlassöffnungsanordnung (30) und einer Auslassöffnungsanordnung (32), der ein Pumpenaggregat (8) und einen Antriebsmotor (6) aufweist, wobei das Pumpenaggregat (8) ein Pumpenrotorgehäuse (14) bestehend aus einer einlass- und auslassseitigen Stirnwand (16, 18) und einem dazwischen angeordneten Pumpenrotorgehäuseteil (20) aufweist, die einen Pumpenrotorraum (35) einschließen, in dem ein Pumpenrotor (36) vorgesehen ist, wobei der Antriebsmotor (6) einen Motorrotor (12) und einen Motorstator aufweist, wobei Schalldämpfungsmittel (50, 58, 60) zur Geräuschreduzierung vorgesehen sind, wobei die Schalldämpfungsmittel (50, 58, 60) mindestens zwei hintereinander geschaltete Schalldämpfungsräume (50, 58) aufweisen, wobei der erste Schalldämpfungsraum (50) über eine erste Verbindungsanordnung (42) fluidisch mit dem Pumpenrotorraum (35) und über eine zweite Verbindungsanordnung (54) fluidisch mit dem zweiten Schalldämpfungsraum (58) verbunden ist und wobei der zweite Schalldämpfungsraum (58) fluidisch mit der Auslassöffnungsanordnung (32) verbunden ist, wobei mindestens ein Schalldämpfungsmittel in Form einer Bohrungsanordnung (60) für die Auslassöffnungsanordnung (32) vorgesehen ist,
**dadurch gekennzeichnet, dass** die Auslassöffnungsanordnung (32) als Bohrungsanordnung (60) in Form von aufeinander folgenden Bohrungselementen (62, 64, 66) in der auslassseitigen Stirnwand (18), in dem Pumpenrotorgehäuseteil (20) und in der einlassseitigen Stirnwand (16) vorgesehen ist.

2. Elektrische KFZ-Vakuumpumpen-Anordnung nach Anspruch 1, **dadurch gekennzeichnet, dass** der erste Schalldämpfungsraum (50) in der auslassseitigen Stirnwand (18) integriert ist.

3. Elektrische KFZ-Vakuumpumpen-Anordnung nach Anspruch 2, **dadurch gekennzeichnet, dass** die erste Verbindungsanordnung (42) aus einem ersten Pumpenauslass (44) mit einem Rückschlagventil (46) und einem zweiten, in Drehrichtung des Pumpenrotors (36) gesehen, versetzt angeordneten Pumpenauslass (48) besteht.

4. Elektrische KFZ-Vakuumpumpen-Anordnung nach einem der vorhergehenden Ansprüche, **dadurch gekennzeichnet, dass** der erste Schalldämpfungsraum (50) durch ein auf eine vom Pumpenrotor (36) abgewandte Seite der auslassseitigen Stirnwand (18) angeordnetes Deckelelement (52) hergestellt wird, wobei die zweite Verbindunganordnung (54) als Nut (56) in der auslassseitigen Stirnwand (18) ausgeführt ist.

5. Elektrische KFZ-Vakuumpumpen-Anordnung nach einem der vorhergehenden Ansprüche, **dadurch gekennzeichnet, dass** der Gehäuseverbund (4) ein Abschlussdeckelelement (22) aufweist, das die auslassseitigen Stirnwand (18) derart umgreift, dass ein zweiter Schalldämpfungsraum (58) ausgebildet ist.

6. Elektrische KFZ-Vakuumpumpen-Anordnung nach einem der vorhergehenden Ansprüche, **dadurch gekennzeichnet, dass** sich das Bohrungselement (66) in der einlassseitigen Stirnwand (16) zur Auslassseite hin gerichtet aufweitet.

7. Elektrische KFZ-Vakuumpumpen-Anordnung nach einem der vorhergehenden Ansprüche, **dadurch gekennzeichnet, dass** das Pumpenaggregat (8) koaxial zu dem Antriebsmotor (6) angeordnet ist, wobei eine Rotorwelle (34) des Antriebsrotors (12) in der einlassseitigen Stirnwand (16) über Lagermittel (38) gelagert ist.

8. Elektrische KFZ-Vakuumpumpen-Anordnung nach einem der vorhergehenden Ansprüche, **dadurch gekennzeichnet, dass** die Einlassöffnungsanordnung (30) in der einlassseitigen Stirnwand (16) vorgesehen ist.

9. Elektrische KFZ-Vakuumpumpen-Anordnung nach einem der vorhergehenden Ansprüche, **dadurch gekennzeichnet, dass** das Pumpenaggregat (8) ein Flügelzellen-Pumpenaggregat ist.

## Claims

1. An electrical motor vehicle vacuum pump arrangement comprising
a housing assembly (4) with an inlet opening arrangement (30) and an outlet opening arrangement (32), which housing assembly has a pump apparatus (8) and a drive motor (6), wherein said pump apparatus (8) has a pump rotor housing (14) composed of an inlet-side and an outlet-side face wall (16, 18) and of a pump rotor housing part (20) arranged therebetween, which enclose a pump rotor chamber (35) in which a pump rotor (36) is provided, wherein said drive motor (6) has a motor rotor (12) and a motor stator, wherein sound damping means (50, 58, 60) for noise reduction are provided, wherein said sound damping means (50, 58, 60) have at least two sound damping chambers (50, 58) connected in series, wherein said first sound damping chamber (50) is fluidically connected to said pump rotor chamber (35) via a first connecting arrangement (42) and is fluidically connected to said second sound damping chamber (58) via a second connecting arrangement (54), and wherein said second sound damping chamber (58) is fluidically connected to said outlet opening arrangement (32), wherein at least one sound damping means in the form of a bore arrangement (60) is provided for said outlet opening arrangement (32),
**characterized in that**
the outlet opening arrangement (32) is provided as a bore arrangement (60) in the form of successive bore elements (62, 64, 66) in the outlet-side face wall (18), in the pump rotor housing part (20) and in the inlet-side face wall (16).

2. The electrical motor vehicle vacuum pump arrangement according to claim 1, **characterized in that** the first sound damping chamber (50) is integrated in the outlet-side face wall (18).

3. The electrical motor vehicle vacuum pump arrangement according to claim 2, **characterized in that** the first connecting arrangement (42) is composed of a first pump outlet (44) having a check valve (46) and a second pump outlet (48) which is staggered as seen in the direction of rotation of the pump rotor (36).

4. The electrical motor vehicle vacuum pump arrangement according to any one of the preceding claims, **characterized in that** the first sound damping chamber (50) is created by a cover element (52) arranged on the side of the outlet-side face wall (18) facing away from the pump rotor (36), wherein the second connecting arrangement (54) is configured as a groove (56) in said outlet-side face wall (18).

5. The electrical motor vehicle vacuum pump arrangement according to any one of the preceding claims, **characterized in that** the housing assembly (4) comprises an end cover element (22) which encompasses the outlet-side face wall (18) such that a second sound damping chamber (58) is defined.

6. The electrical motor vehicle vacuum pump arrangement according to any one of the preceding claims, **characterized in that** the bore element (66) in the inlet-side face wall (16) is flared towards the outlet side.

7. The electrical motor vehicle vacuum pump arrangement according to any one of the preceding claims, **characterized in that** the pump apparatus (8) is arranged coaxially to the drive motor (6), wherein a rotor shaft (34) of the drive rotor (12) is supported in the inlet-side face wall (16) via bearing means (38).

8. The electrical motor vehicle vacuum pump arrangement according to any one of the preceding claims, **characterized in that** the inlet opening arrangement (30) is provided in the inlet-side face wall (16).

9. The electrical motor vehicle vacuum pump arrangement according to any one of the preceding claims, **characterized in that** the pump apparatus (8) is a vane-type pump apparatus.

## Revendications

1. Ensemble de pompe à vide électrique de véhicule automobile avec
un ensemble carter (4) présentant un ensemble d'ouverture d'entrée (30) et un ensemble d'ouverture de sortie (32), qui a une unité de pompe (8) et un moteur d'entrainement (6), l'unité de pompe (8) présentant un carter de rotor de pompe (14) formé par une paroi d'extrémité (16, 18) côté entrée et sortie et une plaque de logement de rotor de pompe (20) disposée entre celles-ci, qui enferment une chambre de rotor de pompe (35) dans laquelle un rotor de pompe (36) est prévu, le moteur d'entrainement (6) ayant un rotor de moteur (12) et un stator de moteur, des moyens d'amortissement du bruit (50, 58, 60) étant prévus pour la réduction du bruit, les moyens d'amortissement du bruit (50, 58, 60) ayant au moins deux espaces d'amortissement du bruit (50, 58) reliés en série, le premier espace d'amortissement du bruit (50) étant relié avec la chambre de rotor de pompe (35) via un premier ensemble de connexion (42) de manière fluidique et étant relié de manière fluidique via un deuxième ensemble de connexion (54) au deuxième espace d'amortissement du bruit (58) et le deuxième espace d'amortissement du bruit (58) est relié de manière fluidique à l'ensemble d'ouverture de sortie (32), au moins un moyen d'amortissement du bruit sous la forme d'un ensemble d'alésage (60) étant prévu pour l'ensemble d'ouverture de sortie (32),
**caractérisé en ce que**
l'ensemble d'ouverture de sortie (32) est prévu en tant qu'ensemble d'alésage (60) sous la forme d'éléments d'alésage successifs (62, 64, 66) dans la paroi d'extrémité (18) côté sortie, dans la partie de carter de rotor de pompe (20) et dans la paroi d'extrémité côté entrée (16).

2. Ensemble de pompe à vide électrique de véhicule automobile selon la revendication 1, **caractérisé en ce que** le premier espace d'amortissement du bruit (50) est intégré dans la paroi d'extrémité côté sortie (18).

3. Ensemble de pompe à vide électrique de véhicule automobile selon la revendication 2, **caractérisé en ce que** le premier ensemble de raccordement (42) consiste en une première sortie de pompe (44) avec un clapet anti-retour (46) et une deuxième sortie de pompe (48) décalée, vue dans le sens de rotation du rotor de pompe (36).

4. Ensemble de pompe à vide électrique de véhicule automobile selon l'une quelconque des revendications précédentes, **caractérisé en ce que** le premier espace d'amortissement du bruit (50) est formé par un élément de couvercle (52) disposé sur un côté de la paroi d'extrémité (18) côté sortie opposé au rotor de pompe (36), le deuxième ensemble de raccordement (54) étant conçu comme une rainure (56) dans la paroi d'extrémité (18) côté sortie.

5. Ensemble de pompe à vide électrique de véhicule automobile selon l'une quelconque des revendications précédentes, **caractérisé en ce que** l'ensemble carter (4) comprend un élément de couvercle de fermeture (22) qui s'engage autour de la paroi d'extrémité (18) côté sortie de manière à former un deuxième espace d'amortissement du bruit (58).

6. Ensemble de pompe à vide électrique de véhicule automobile selon l'un quelconque des revendications précédentes, **caractérisé en ce que** l'élément d'alésage (66) dans la paroi d'extrémité côté entrée (16) s'élargit vers le côté sortie.

7. Ensemble de pompe à vide électrique de véhicule automobile selon l'une quelconque des revendications précédentes, **caractérisé en ce que** l'unité de pompe (8) est disposée coaxialement par rapport au moteur d'entrainement (6), un arbre de rotor (34) du rotor d'entrainement (12) étant supporté dans la paroi d'extrémité (16) côté entrée par des moyens palier (38).

8. Ensemble de pompe à vide électrique de véhicule automobile selon l'une quelconque des revendications précédentes, **caractérisé en ce que** l'ensemble d'ouverture d'entrée (30) est prévu dans la paroi d'extrémité (16) côté entrée.

9. Ensemble de pompe à vide électrique de véhicule automobile selon l'une quelconque des revendications précédentes, **caractérisé en ce que** l'unité de pompe (8) est une unité de pompe à palettes.
